# FASCICULE DE BREVET EUROPEEN

(11) **EP 1 602 307 B1**
(45) Date de publication et mention de la délivrance du brevet: **19.11.2008**
(21) Numéro de dépôt: 05356071.0
(22) Date de dépôt: 29.04.2005
(51) Int. Cl.: A47L 9/14

(54) **Système d'ouverture et de fermeture d'un sac a poussières d'aspirateur**
Verschluss und Öffnungsvorrichtung für Staubsaugerfilterbeutel
Closure and opening device for a vacuum cleaner dust bag

(30) Priorité: 26.05.2004 FR 0405680
(43) Date de publication de la demande: 07.12.2005
(73) Titulaire: SEB S.A., 69130 Ecully (FR)
(72) Inventeur: Machot, Sylvain, 27200 Vernon (FR); Pouvreau, Eric, 27200 Vernon (FR)
(74) Mandataire: Kiehl, Hubert

(56) Documents cités:
- WO-A-98/17164
- US-A- 2 864 462
- US-A- 5 725 620
- US-B1- 6 733 555

## Description

La présente invention concerne les sacs à poussières d'aspirateurs, et plus particulièrement un dispositif permettant l'ouverture et la fermeture du sac à poussières.

Une catégorie d'aspirateurs est équipée d'un sac à poussières pour stocker, temporairement, les déchets. Le sac permet une manipulation simple de ces déchets. La liaison, ou fixation du sac à l'intérieur de l'aspirateur est en général assurée grâce à une partie relativement rigide, partie intégrante du sac, souvent réalisée sous la forme d'une feuille en carton, qui permet également de maintenir l'ouverture d'entrée du sac dans la position désirée. Dans la suite de la description, le terme cartonnette sera utilisé pour désigner cette partie.

En général, la cartonnette présente une ouverture sensiblement centrale permettant la liaison aéraulique entre le conduit d'aspiration relié au suceur, et le sac à poussières. Une étanchéité entre l'intérieur du sac et le conduit d'aspiration d'une part et l'extérieur du sac et le réservoir à poussières dans lequel on place le sac, d'autre part, est réalisée. La cartonnette peut être introduite dans des glissières qui la maintiennent en place.

De nombreux documents décrivent une ouverture et une fermeture automatique de la cartonnette lorsque le conduit d'aspiration est retiré du sac d'aspirateur, voire du bâti de l'aspirateur.

Le document FR 1 554 220 décrit un sac d'aspirateur présentant une cartonnette composée de trois feuilles rigides repliées les unes sur les autres et définissant une ouverture au travers de laquelle est introduite une tubulure d'aspiration en liaison avec un suceur de nettoyage. La feuille en liaison avec l'enveloppe filtrante du sac comporte plusieurs volets découpés dans ladite plaque et pliés de telle manière à recouvrir l'ouverture. Ces volets peuvent s'écarter lors de l'introduction de la tubulure contre une force de rappel d'une bande élastique tendant à maintenir les volets dans leur position de fermeture de l'ouverture. Ainsi, lorsque la tubulure est retirée, les volets reprennent leur position d'origine d'obturation de l'ouverture, par la force de rappel de la bande élastique.

Le sac à poussières peut alors être ôté du bâti de l'aspirateur. Toutefois, bien que l'ouverture du sac à poussières soit obturée par les volets, cette obturation ne permet pas de garantir une étanchéité efficace afin que les poussières, même les plus fines, restent prisonnières du sac. En effet, de par la découpe des volets, cette obturation est incomplète et peut laisser les poussières fines s'échapper lors du transport du sac pour son remplacement.

Par ailleurs, il parait fastidieux de devoir enlever la tubulure d'aspiration du bâti d'aspirateur, afin de supprimer sa liaison avec le sac et la cartonnette, pour ôter ledit sac du bâti de l'aspirateur.

Il est par ailleurs connu, par le document US 5,725,620, des sacs d'aspirateur dont la cartonnette présente un empilement de plusieurs feuilles assemblées les unes aux autres en définissant une ouverture, l'une des feuilles intermédiaires définissant un volet coulissant entre les deux autres feuilles, et disposant d'un moyen ou organe d'actionnement, de telle manière que l'utilisateur puisse fermer le sac avant de le retirer du bâti de l'aspirateur.

Toutefois, l'utilisateur peut oublier de fermer le sac avant de l'enlever, perdant ainsi tout bénéfice de cette caractéristique.

La présente invention vise à remédier aux inconvénients cités en proposant un sac à poussières présentant une fermeture automatique du sac lorsque ce dernier est retiré de l'aspirateur, sans devoir retirer la tubulure d'aspiration, et ceci, sans augmenter le coût du sac ni réduire sa solidité.

La présente invention est atteinte à l'aide d'un sac à poussières pour aspirateur, comportant une enveloppe filtrante reliée à une cartonnette réalisée en une matière relativement rigide, ladite cartonnette étant formée d'une superposition d'au moins trois feuilles : une feuille supérieure, une feuille intermédiaire et une feuille inférieure maintenues entre elles et présentant chacune au moins un orifice définissant une ouverture dans la cartonnette, la feuille inférieure étant en contact avec l'enveloppe filtrante, la feuille intermédiaire étant découpée pour qu'un volet sensiblement de même épaisseur et présentant un orifice puisse coulisser entre la feuille inférieure et la feuille supérieure entre deux positions extrêmes, l'une de ces positions réalisant l'ouverture dans la cartonnette tandis que l'autre position obture ladite ouverture, caractérisé en ce que le contour de l'orifice de la feuille supérieure correspond sensiblement à la zone de coulissement de l'orifice du volet et en ce que l'épaisseur du contour de l'orifice du volet est au moins de 0,5 millimètre.

Ainsi, le sac à poussières selon l'invention comporte un volet présentant un orifice et coulissant entre deux feuilles, ledit volet permettant, dans son coulissement, d'ouvrir ou de fermer le sac à poussières. La caractéristique principale de l'invention est liée à l'accessibilité du volet pour permettre son coulissement, qui est réalisée par l'ouverture de la feuille supérieure qui couvre toute la zone de coulissement de l'orifice du volet.

De la sorte, compte tenu de l'épaisseur du pourtour du volet, un organe extérieur prenant appui sur le bord de l'orifice du volet, sensiblement perpendiculairement à la cartonnette, peut permettre de faire coulisser le volet, par un mouvement relatif approprié de la cartonnette par rapport à cet organe. Si ce dernier est fixe, le déplacement adéquat de la cartonnette peut permettre une ouverture ou une fermeture automatique du sac par ce simple mouvement.

Avantageusement, les positions extrêmes sont déterminées par coopération entre des butées réalisées par une découpe spécifique de la feuille intermédiaire, et des ergots saillants ménagés dans le volet, ce qui évite d'utiliser d'autres éléments extérieurs au sac pour limiter les mouvements du volet, l'épaisseur du volet et des feuilles permettant un arrêt net sans dégradation du coulissement du volet.

Selon un mode économique de réalisation de l'invention, le volet est issu de la découpe de la feuille intermédiaire.

Selon un mode préféré de l'invention, le volet coulisse dans une direction sensiblement parallèle à l'un des bords de la cartonnette, ce qui simplifie, d'une part la réalisation de la cartonnette, et d'autre part le mouvement relatif entre la cartonnette et l'organe extérieur actionnant le volet.

Avantageusement, les orifices de la feuille inférieure et du volet sont circulaires et sensiblement de même diamètre, définissant ainsi l'ouverture de la cartonnette. La forme circulaire est particulièrement bien adaptée pour une connexion étanche et sans indexation entre la cartonnette et l'organe extérieur d'actionnement.

La réalisation de la cartonnette peut prendre différentes formes, les feuilles pouvant être indépendantes et collées les unes aux autres, ou bien provenir d'un pliage et collage d'une seule plaque.

Selon un mode de réalisation préféré, les feuilles sont réalisées en carton et présentent une épaisseur d'au moins 0,7 mm, le carton permettant un faible coût de revient mais nécessitant une épaisseur minimale pour assurer les interactions attendues entre la cartonnette et l'organe extérieur.

Selon une variante de réalisation, les feuilles sont réalisées en plastique, ce qui confère notamment un meilleur glissement du volet entre les deux feuilles.

La présente invention vise également un dispositif de connexion d'un sac à poussières dans un bâti d'aspirateur, qui, selon un premier mode de réalisation, est caractérisé en ce que le sac est conforme à l'une des caractéristiques précédemment mentionnées, en ce que le bâti comporte des glissières de coulissement de la cartonnette dudit sac, et en ce que un embout de connexion aéraulique est connecté au bâti d'aspirateur, l'extrémité de cet embout étant de section sensiblement circulaire et disposé sur la trajectoire de coulissement de la cartonnette.

Ainsi, le dispositif de connexion selon l'invention comporte, ménagé sur le bâti, des glissières permettant la mise en place et le retrait du sac par coulissement de la cartonnette dans lesdites glissières, ainsi qu'un embout de connexion aéraulique destiné à connecter le suceur d'aspirateur au sac à poussières, ledit embout étant fixé sur le bâti de telle manière à ce que l'extrémité de cet embout soit localisée sur le trajet du coulissement de la cartonnette, de telle manière à devoir cintrer ladite cartonnette pour réaliser son introduction totale dans l'aspirateur, le cintrage procurant l'interaction nécessaire entre l'extrémité de l'embout et notamment le bord de l'orifice du volet pour réaliser le déplacement dudit volet.

Selon un second mode de réalisation du dispositif de connexion dans un bâti d'aspirateur selon l'invention, le sac est conforme à l'une des caractéristiques précédemment mentionnées, la cartonnette du sac étant disposée dans un réceptacle en lieu et place d'une des parois dudit réceptacle, et en ce que le bâti comporte un logement du réceptacle, de forme complémentaire au dit réceptacle, et en ce qu'un embout de connexion aéraulique est connecté au bâti d'aspirateur, l'extrémité de cet embout étant de section sensiblement circulaire et disposée sur la trajectoire de coulissement du réceptacle, la cartonnette étant disposée en vis-à-vis de l'embout.

Ce mode de mise en oeuvre permet les mêmes fonctionnalités que précédemment tout en évitant de manipuler directement le sac qui se trouve dans un réceptacle. C'est la mise en place et le retrait du réceptacle qui permettent respectivement l'ouverture et la fermeture du sac, réduisant les risques de se salir lors notamment du changement du sac à poussières.

Afin de réaliser une interaction forte entre l'extrémité de l'embout et notamment l'orifice du volet, avantageusement, le diamètre de l'extrémité de l'embout est très légèrement inférieur au diamètre des orifices de la feuille inférieure et du volet.

La présente invention sera mieux comprise par la description qui va suivre, en référence aux figures annexées, parmi lesquelles :
- la figure 1 est une vue éclatée de la cartonnette du sac d'aspirateur selon l'invention,
- la figure 2 est une vue de face de la cartonnette assemblée, dans sa position d'ouverture,
- la figure 3 est une vue de face de la cartonnette assemblée, dans sa position de fermeture,
- la figure 4 est une vue en perspective simplifiée d'un sac à poussières selon la présente invention,
- la figure 5 est une vue de dessus montrant la coopération d'un sac selon l'invention disposé dans le bâti d'un aspirateur, avec un embout d'aspiration, selon un premier mode de réalisation de l'invention,
- la figure 6 est une vue schématique agrandie montrant le principe de fermeture du sac,
- les figures 7 et 8 sont des vues en perspective d'un second mode de réalisation de l'invention,
- la figure 9 et 10 sont des vues en perspective montrant, selon le second mode de réalisation de l'invention, sa mise en oeuvre dans un aspirateur.

Tel que présenté figure 1, la cartonnette 1 d'un sac à poussières (non représenté), selon un exemple de réalisation, est composée de trois feuilles de même dimension : une feuille supérieure 2, une feuille intermédiaire 10 et une feuille inférieure 30.

La feuille supérieure 2 comporte un orifice oblong 4 tel qu'il sera expliqué ultérieurement.

La feuille intermédiaire 10 comporte un évidement 18 laissant une zone échancrée symétrique, les contours de cette zone formant notamment deux rebords d'arrêt d'ouverture 12, et quatre rebords d'arrêt de fermeture 14, 16. L'évidement 18 est partiellement occupé par un volet 20 d'épaisseur sensiblement égale à celle de la feuille 10, et présentant un orifice 26 circulaire. Par ailleurs, ce volet est découpé de manière à présenter des ergots 22 susceptibles de coopérer avec les rebords d'arrêt 12, 14 de la feuille intermédiaire 10, ainsi que deux épaulements 24 susceptibles de coopérer avec les rebords d'arrêt 16 de la feuille 10, formant butée.

Enfin la feuille inférieure 30, en liaison avec l'enveloppe du sac à poussières, comporte un orifice circulaire 34, dont les dimensions sont sensiblement identiques à celles de l'orifice 26. Une membrane élastique 32 est préférentiellement disposée, par exemple par collage, sous la feuille 30, de manière à obturer partiellement l'orifice afin de réaliser une collerette d'étanchéité.

L'assemblage des différentes feuilles ainsi que du volet intermédiaire coulissant est illustré aux figures 2 et 3. Dans tous les cas de figure, les feuilles 2, 10 et 30 sont solidaires, par exemple par collage ou par agrafage, de sorte que l'évidement 18 ainsi que les orifices 34 et 4, se superposent.

La figure 2 montre la cartonnette où le volet 20 coulissant occupe l'une des deux positions extrêmes appelée position d'ouverture, les ergots 22 étant en butée contre les rebords d'arrêt 12 de la feuille intermédiaire. Dans cette position, l'orifice 26 du volet 20 coïncide avec les orifices 4 et 34, de sorte que la cartonnette présente une ouverture, entre l'intérieur et l'extérieur du sac à poussières.

Par ailleurs, dans cette position, les contours définissant sensiblement le demi périmètre supérieur de l'orifice 26, coïncident avec le contour supérieur de l'orifice 4.

La figure 3 montre le volet coulissant dans son autre position extrême, appelée position de fermeture, où les ergots 22 ainsi que l'épaulement 24 sont en appui respectifs sur les rebords 14 et 16 de la feuille intermédiaire.

L'ouverture 26 s'étant déplacée avec le volet 20, ledit volet masque alors l'ouverture 34 formée par la juxtaposition des feuilles 2 et 30. De même, la feuille inférieure 30 masque l'ouverture 26 du volet 20. Il n'y a donc plus de liaison aéraulique entre l'intérieur et l'extérieur du sac à poussières.

Dans cette position, les contours définissant sensiblement le demi périmètre inférieur de l'orifice 26, coïncident avec le contour inférieur de l'orifice 4.

La forme de l'orifice 4 correspond donc au déplacement de l'orifice 26 entre les deux positions extrêmes du volet 20, et est ainsi établie par la taille dudit orifice 26 et la distance séparant les deux rebords d'arrêt 12, 14.

Les figures 4 à 6 montrent le principe de coopération entre le sac à poussières 40, et notamment sa cartonnette, constitutive 1, et un embout d'aspiration 50. Le sac à poussières comporte une enveloppe filtrante 42, liée à la feuille inférieure 30.

L'extrémité 56 du conduit d'aspiration, en interaction avec la cartonnette, est préférentiellement de section circulaire, son diamètre étant très légèrement inférieur au diamètre des orifices 26 et 34.

Tel que présenté figure 5, la cartonnette 1 est maintenue dans le bâti 54 de l'aspirateur, par des glissières 52 dans lesquelles elle peut coulisser librement.

La mise en place et le retrait du sac du bâti de l'aspirateur sont réalisés de la manière suivante.

Le conduit d'aspiration 50 est relié au bâti de l'aspirateur, en étant disposé sur l'une des parois définissant le bâti de l'aspirateur. Sa disposition est telle que son extrémité, à l'intérieur du bâti de l'aspirateur, est située entre les glissières, sur le trajet de la cartonnette, sensiblement perpendiculaire au plan défini par l'empilement des feuilles.

Le sac 40 de récupération et de stockage des déchets est alors introduit entre les glissières 52. La disposition du conduit d'aspiration 50 oblige à cintrer la cartonnette afin de la faire coulisser complètement dans les glissières. La cartonnette entre alors en interaction, de type frottement, avec l'extrémité 56 de l'embout 50.

Ainsi, au fur et à mesure que la cartonnette coulisse dans les glissières 52, vers le fond du logement du sac, l'embout 56 du conduit 50 est tout d'abord en appui contre la feuille 2, puis l'orifice 4 vient en interaction avec ledit embout, cette interaction étant immédiate si le volet est en position de fermeture. L'orifice 26 du volet 20 permet à la cartonnette de se décintrer légèrement, cet orifice venant alors, par une partie de son contour, en interaction avec l'embout 56.

Par cette interaction, le déplacement supplémentaire de la cartonnette entraîne le coulissement automatique du volet 20 jusqu'à la position d'ouverture du volet où l'orifice 26 coïncide avec l'orifice 34. La cartonnette reprend alors une position rectiligne, l'embout pénétrant alors légèrement à l'intérieur du sac. L'interaction entre l'embout 56 et la cartonnette n'est alors réalisée que par la collerette 32, qui garantit une bonne étanchéité entre l'intérieur et l'extérieur du sac, lors de l'aspiration.

Cette coopération n'est possible que si les feuilles constituant la cartonnette, et notamment celles constituant le volet, présentent une épaisseur suffisante servant d'appui pour l'interaction avec l'embout 56. Ainsi, selon l'exemple proposé, les feuilles sont en carton et présentent une épaisseur de 0,8 mm.

Le cintrage et l'élasticité de la cartonnette permettent également d'assurer cette coopération. Il faut toutefois que la cartonnette présente une certaine rigidité pour garder une bonne tenue mécanique.

D'autres dispositifs peuvent cependant être utilisés pour assurer que l'embout et la cartonnette soient plaqués l'un contre l'autre. Ainsi, les glissières peuvent être montées contre la force de deux ressorts de manière à étirer lesdits ressorts pour pouvoir coulisser la cartonnette dans les glissières.

De la même manière, lorsque le sac est retiré, l'utilisateur cintre légèrement la cartonnette et la sort progressivement du bâti de l'appareil en la faisant coulisser dans les glissières. L'embout entre ainsi en interaction avec l'orifice 26, déplaçant ainsi le volet afin de fermer le sac. Arrivé en position de fermeture, l'interaction avec l'orifice 26 et l'orifice 4 cesse, la cartonnnette se cintrant davantage, jusqu'à son retrait du bâti de l'aspirateur.

L'extrémité de l'embout est avantageusement conique, pour faciliter l'accrochage ou le décrochement de la cartonnette par l'embout lors de l'insertion ou lors du retrait de la cartonnette dans le bâti. Il est également envisageable de ménager des pentes différentes au niveau du cône afin notamment de favoriser la suppression de l'interaction entre la cartonnette et l'embout lors du retrait du sac.

Ainsi, par la présente invention, l'utilisateur dispose d'une ouverture et d'une fermeture automatique de son sac d'aspirateur, respectivement lorsqu'il introduit et lorsqu'il retire son sac du bâti d'aspirateur.

Des variantes de réalisation peuvent être envisagées sans sortir du cadre de la présente invention. Ainsi, l'interaction entre l'extrémité de l'embout et l'orifice du volet n'étant liée qu'à leur forme respective, la délimitation de l'orifice de la feuille supérieure doit effectivement reprendre au moins la forme correspondant à la zone de coulissement de l'orifice du volet, mais peut être plus étendue que cette dernière. Il est même possible d'envisager que la feuille supérieure soit réduite à des fines zones réduites n'ayant comme fonction que de maintenir le volet plaqué contre la feuille inférieure, et de limiter son coulissement.

Selon une variante de réalisation, l'embout sert uniquement à fermer la cartonnette lors du retrait du sac. L'ouverture de la cartonnette, par le coulissement du volet dans sa position d'ouverture, peut être réalisée par appui de l'extrémité 21 du volet, qui fait saillie de la cartonnette lorsque le volet est en position de fermeture, contre le fond du logement du sac, permettant ainsi de pousser le volet et donc de le positionner en position d'ouverture de la cartonnette.

Selon un second mode de mise en oeuvre de l'invention, présenté figures 7 à 10, la cartonnette 60 est positionnée dans un réceptacle 70, ledit réceptacle étant guidé en coulissement dans un logement prévu dans le bâti de l'aspirateur. Le rôle des glissières précédemment présenté est alors assuré par les parois du réceptacle lors de son coulissement dans le bâti de l'aspirateur. Le sac lié à la cartonnette a été omis afin de rendre la représentation et les explications plus claires.

Tel que présenté figure 7, le réceptacle 70 est de forme sensiblement parallélépipédique en présentant une face exempte de paroi. Cette face, qui est la face supérieure présentée figure 7, correspondant à la partie frontale du réceptacle dans son utilisation, est destinée à recevoir la cartonnette 60, de manière à ce que cette dernière occupe sensiblement toute la surface de cette face exempte de paroi, de façon à fermer le réceptacle. Pour ce faire, la cartonnette 60 est positionnée sur une multitude d'ergots 72 issus du réceptacle, provenant, selon l'exemple de réalisation, de nervures 74 réalisées lors du moulage du réceptacle.

Ces nervures 74 sont réparties sur la périphérie interne du réceptacle, afin de garder le principe de cintrage de la cartonnette pour sa coopération avec l'embout de connexion. Ainsi, la cartonnette affleure la partie supérieure des parois latérales du réceptacle.

Sur la face opposée à la face exempte de paroi est ménagée une sortie d'air par une multitude d'ouvertures 82, visibles figure 9.

Par ailleurs, tel que représenté figure 8, le réceptacle 70 comporte une large poignée 80 ménagée à l'extérieur de l'une des faces dudit réceptacle, cette face correspondant à la face supérieure du réceptacle dans son utilisation.

La figure 8 permet également de visualiser de petits plots de maintien 76 de la cartonnette, ces plots étant situés au dessus de certains ergots 72 de support de la cartonnette.

Les figures 9 et 10 montrent le réceptacle équipé de la cartonnette selon l'invention lors de son utilisation.

Ainsi, l'aspirateur 84 présente un bâti 86 sur lequel sont montées notamment deux grosses roues 88 à l'arrière et une petite roue à l'avant. En partie avant de l'aspirateur, est ménagé un large logement 90. Ce logement reprend, au jeu près, les dimensions extérieures du réceptacle 70, hormis la poignée, de sorte que le réceptacle soit guidé, lors de son introduction dans l'aspirateur, par les parois délimitant ledit logement.

Tel qu'il est bien visible sur la figure 9, un embout de connexion 92 fait saillie à l'intérieur du logement 90. Ainsi, la cartonnette, par son positionnement reconstituant en quelque sorte la paroi manquante du réceptacle, est située en vis-à-vis de l'embout lorsque le réceptacle est introduit dans le logement selon la disposition présentée figure 9. Cette disposition reprend le schéma de principe de la figure 5, les glissières étant alors constituées par les parois latérales du logement 90, permettant de faire coulisser le réceptacle et donc la cartonnette équipée de son sac, non représenté, vers le fond du logement.

Par ailleurs, un décrochement 78 est ménagé dans le réceptacle 70, de telle sorte qu'il permette le passage de l'embout 92 lorsque le réceptacle est introduit dans le logement 90, afin que l'embout n'entre en interaction qu'avec la cartonnette 60, tel que précédemment expliqué.

Selon l'exemple proposé, la flèche maximale due au cintrage ne dépasse pas 2 mm. Par ailleurs, le déplacement du volet entre ses deux positions extrêmes est de l'ordre de 40 mm. La hauteur du décrochement 78 est de 8 mm.

La poignée 80 possède, en outre, un large bord afin de prendre appui sur le pourtour du logement 90. De la sorte, l'introduction et l'extraction du réceptacle est simple et facile, la poignée étant disposée à proximité des boutons de commande 94, 96 du fonctionnement de l'appareil. En outre, cette introduction et extraction du réceptacle permet, respectivement d'ouvrir et de fermer automatiquement le volet de la cartonnette.

## Revendications

1. Sac à poussières (40) pour aspirateur, comportant une enveloppe filtrante (42) reliée à une cartonnette (1, 60) réalisée en une matière relativement rigide, ladite cartonnette (1, 60) étant formée d'une superposition d'au moins trois feuilles : une feuille supérieure (2), une feuille intermédiaire (10) et une feuille inférieure (30) maintenues entre elles et présentant chacune au moins un orifice (4, 18, 34) définissant une ouverture dans la cartonnette (1, 60), la feuille inférieure (30) étant en contact avec l'enveloppe filtrante (42), la feuille intermédiaire (10) étant découpée pour qu'un volet (20), sensiblement de même épaisseur et présentant un orifice (26), puisse coulisser entre la feuille inférieure (30) et la feuille supérieure (2) entre deux positions extrêmes, l'une de ses positions réalisant l'ouverture dans la cartonnette (1, 60) tandis que l'autre position obture ladite ouverture, **caractérisé en ce que** le contour de l'orifice (4) de la feuille supérieure (2) correspond sensiblement à la zone de coulissement de l'orifice (26) du volet (20) et **en ce que** l'épaisseur du contour de l'orifice (26) du volet (20) est au moins de 0,5 millimètre.

2. Sac à poussières (40) selon la revendication précédente, **caractérisé en ce que** les positions extrêmes sont déterminées par coopération entre des butées (12, 14, 16) réalisées par une découpe spécifique de la feuille intermédiaire (10), et des ergots (22, 24) saillants ménagés dans le volet (20).

3. Sac à poussières (40) selon l'une des revendications précédentes, **caractérisé en ce que** le volet (20) est issu de la découpe de la feuille intermédiaire (10).

4. Sac à poussières (40) selon l'une des revendications précédentes, **caractérisé en ce que** le volet (20) coulisse dans une direction sensiblement parallèle à l'un des bords de la cartonnette (1, 60).

5. Sac à poussières (40) selon l'une des revendications précédentes, **caractérisé en ce que** les orifices (34, 26) de la feuille inférieure (30) et du volet (20) sont circulaires et sensiblement de même diamètre.

6. Sac à poussières (40) selon l'une des revendications précédentes, **caractérisé en ce que** les feuilles (2, 10, 30) sont indépendantes et collées les unes aux autres.

7. Sac à poussières (40) selon l'une des revendications précédentes, **caractérisé en ce que** les feuilles (2, 10, 30) proviennent d'un pliage et d'un collage d'une seule plaque.

8. Sac à poussières (40) selon l'une des revendications précédentes, **caractérisé en ce que** les feuilles (2, 10, 30) sont réalisées en carton et présentent une épaisseur d'au moins 0,7 mm.

9. Sac à poussières (40) selon l'une des revendications 1 à 7, **caractérisé en ce que** les feuilles (2, 10, 30) sont réalisées en plastique.

10. Dispositif de connexion d'un sac à poussières selon l'une des revendication 1-9 (40) dans un bâti (54) d'aspirateur, **caractérisé en ce que** le bâti (54) comporte des glissières (52) de coulissement de la cartonnette (1) dudit sac (40), et **en ce que** un embout (50) de connexion aéraulique est connecté au bâti (54) d'aspirateur, l'extrémité (56) de cet embout (50) étant de section sensiblement circulaire et disposé sur la trajectoire de coulissement de la cartonnette (1).

11. Dispositif de connexion d'un sac à poussières selon l'une des revendications 1-9 dans un bâti (86) d'aspirateur, **caractérisé en ce que** la cartonnette (60) du sac étant disposée dans un réceptacle (70) en lieu et place d'une des parois dudit réceptacle (70), et **en ce que** le bâti (86) comporte un logement (90) du réceptacle (70), de forme complémentaire au dit réceptacle, et **en ce que** un embout (92) de connexion aéraulique est connecté au bâti (86) d'aspirateur, l'extrémité de cet embout (92) étant de section sensiblement circulaire et disposé sur la trajectoire de coulissement du réceptacle (70), la cartonnette (60) étant disposée en vis-à-vis de l'embout (92).

12. Dispositif de connexion d'un sac à poussières (40) dans un bâti (54, 86) d'aspirateur, selon la revendication 10 ou 11, **caractérisé en ce que** le diamètre de l'extrémité (56) de l'embout (50, 92) est très légèrement inférieur au diamètre des orifices (34, 26) de la feuille inférieure (30) et du volet (20).

13. Dispositif de connexion d'un sac à poussières (40) dans un bâti (54, 86) d'aspirateur selon la revendication 12, **caractérisé en ce que** l'extrémité (56) de l'embout (50, 92) est de forme conique.

## Claims

1. A dust bag (40) for a vacuum cleaner, which dust bag comprises a filtering casing (42) connected to a collar (1, 60) made of a relatively rigid material, said collar (1, 60) being made up of a superposition of at least three sheets, namely a top sheet (2), an intermediate sheet (10), and a bottom sheet (30) that are held together and each of which is provided with at least one orifice (4, 18, 34) defining an opening in the collar (1, 60), the bottom sheet (30) being in contact with the filtering casing (42), the intermediate sheet (10) being cut up so that a flap (20) that is of substantially the same thickness and that has an orifice (26) can slide between the bottom sheet (30) and the top sheet (2) between two end positions, one of its positions opening up the opening in the collar (1, 60) while the other position closes off said opening, said dust bag being **characterized in that** the outline of the orifice (4) in the top sheet (2) corresponds substantially to the zone over which the orifice (26) in the flap (20) slides, and **in that** the thickness of the outline of the orifice (26) in the flap (20) is at least 0.5 millimeters.

2. A dust bag (40) according to the preceding claim, **characterized in that** the end positions are determined by co-operation between firstly abutments (12, 14, 16) formed by specially cutting up the intermediate sheet (10), and secondly projecting lugs (22, 24) provided on the flap (20).

3. A dust bag (40) according to any preceding claim, **characterized in that** the flap (20) results from the cutting up of the intermediate sheet (10).

4. A dust bag (40) according to any preceding claim, **characterized in that** the flap (20) slides in a direction that is substantially parallel to one of the edges of the collar (1, 60).

5. A dust bag (40) according to any preceding claim, **characterized in that** the orifices (34, 26) in the bottom sheet (30) and in the flap (20) are circular and of substantially the same diameter.

6. A dust bag (40) according to any preceding claim, **characterized in that** the sheets (2, 10, 30) are mutually independent and are adhesively bonded together.

7. A dust bag (40) according to any preceding claim, **characterized in that** the sheets (2, 10, 30) result from a single piece that is folded and adhesively bonded.

8. A dust bag (40) according to any preceding claim, **characterized in that** the sheets (2, 10, 30) are made of card and have a thickness of at least 0.7 mm.

9. A dust bag (40) according to any one of claims 1 to 7, **characterized in that** the sheets (2, 10, 30) are made of plastic.

10. A connection device for connecting a dust bag (40) according to any one of claims 1 to 9 to a vacuum cleaner body (54), said connection device being **characterized in that** the body (54) is provided with slideways (52) for slidably receiving the collar (1) of said bag (40), and **in that** an air connection end-piece (50) is connected to the vacuum cleaner body (54), the end (56) of said end-piece (50) being of substantially circular cross-section and being disposed on the slide path of the collar (1).

11. A connection device for connecting a dust bag according to any one of claims 1 to 9 to a vacuum cleaner body (86), said connection device being **characterized in that** the collar (60) of the bag is disposed in a receptacle (70) to take the place of one of the walls of said receptacle (70), **in that** the body (86) is provided with a recess (90) for receiving the receptacle (70) and of shape complementary to the shape of said receptacle, and **in that** an air connection end-piece (92) is connected to the vacuum cleaner body (86), the end of said end-piece (92) being of substantially circular section and disposed on the slide path of the receptacle (70), the collar (60) being disposed facing the end-piece (92).

12. A connection device for connecting a dust bag (40) to a vacuum cleaner body (54, 86) according to claim 10 or claim 11, **characterized in that** the diameter of the end (56) of the end-piece (50, 92) is very slightly smaller than the diameter of the orifices (34, 26) in the bottom sheet (30) and in the flap (20).

13. A connection device for connecting a dust bag (40) to a vacuum cleaner body (54, 86) according to claim 12, **characterized in that** the end (56) of the end-piece (50, 92) is of conical shape.

## Patentansprüche

1. Staubbeutel (40) für Staubsauger, mit einer Filterhülle (42), die mit einer Kartonscheibe (1, 60) verbunden ist, die aus einem relativ starren Material besteht, wobei die Kartonscheibe (1, 60) durch mindestens drei übereinander geschichteten Lagen gebildet ist: eine obere Lage (2), eine Zwischenlage (10) und eine untere Lage (30), die miteinander gehalten sind und jeweils mindestens ein Loch (4, 18, 34) aufweisen, das eine Öffnung in der Kartonscheibe (1, 60) definiert, wobei die untere Lage (30) mit der Filterhülle (42) in Kontakt steht, die Zwischenlage (10) so ausgestanzt ist, dass eine Klappe (20) mit im Wesentlichen gleicher Dicke und einem Loch (26) zwischen der unteren Lage (30) und der oberen Lage (2) zwischen zwei Endstellungen gleiten kann, wobei eine ihrer Stellungen die Öffnung in der Kartonscheibe (1, 60) ausbildet, während die andere Stellung die Öffnung verschließt, **dadurch gekennzeichnet, dass** der Umriss des Lochs (4) der oberen Lage (2) im Wesentlichen dem Gleitbereich des Lochs (26) der Klappe (20) entspricht, und dass die Dicke des Umrisses des Lochs (26) der Klappe (20) mindestens 0,5 mm beträgt.

2. Staubbeutel (40) nach dem vorhergehenden Anspruch, **dadurch gekennzeichnet, dass** die Endstellungen durch das Zusammenwirken zwischen Anschlägen (12, 14, 16), die durch ein spezifisches Ausstanzen der Zwischenlage (10) entstehen, und vorstehenden Nasen (22, 24), die in der Klappe (20) ausgebildet sind, definiert sind.

3. Staubbeutel (40) nach einem der vorhergehenden Ansprüche, **dadurch gekennzeichnet, dass** die Klappe (20) aus der Ausstanzung der Zwischenlage (10) hervorgeht.

4. Staubbeutel (40) nach einem der vorhergehenden Ansprüche, **dadurch gekennzeichnet, dass** die Klappe (20) in eine zu einem der Ränder der Kartonscheibe (1, 60) im Wesentlichen parallele Richtung gleitet.

5. Staubbeutel (40) nach einem der vorhergehenden Ansprüche, **dadurch gekennzeichnet, dass** die Löcher (34, 26) der unteren Lage (30) und der Klappe (20) kreisförmig sind und im Wesentlichen den gleichen Durchmesser haben.

6. Staubbeutel (40) nach einem der vorhergehenden Ansprüche, **dadurch gekennzeichnet, dass** die Lagen (2, 10, 30) von einander unabhängig und miteinander verklebt sind.

7. Staubbeutel (40) nach einem der vorhergehenden Ansprüche, **dadurch gekennzeichnet, dass** die Lagen (2, 10, 30) aus einem Falten und Kleben einer einzigen Platte hervorgehen.

8. Staubbeutel (40) nach einem der vorhergehenden Ansprüche, **dadurch gekennzeichnet, dass** die Lagen (2, 10, 30) aus Karton bestehen und eine Dicke von mindestens 0,7 mm aufweisen.

9. Staubbeutel (40) nach einem der Ansprüche 1 bis 7, **dadurch gekennzeichnet, dass** die Lagen (2, 10, 30) aus Kunststoff bestehen.

10. Vorrichtung zum Anschließen eines Staubbeutels (40) nach einem der Ansprüche 1 bis 9 in einem Staubsaugergestell (54), **dadurch gekennzeichnet, dass** das Gestell (54) Gleitführungen (52) für das Gleiten der Kartonscheibe (1) des Beutels (40) aufweist, und dass ein Stutzen (50) zur Luftverbindung mit dem Staubsaugergestell (54) angeschlossen ist, wobei das Ende (56) dieses Stutzens (50) einen im Wesentlichen kreisförmigen Querschnitt aufweist und auf der Gleitbahn der Kartonscheibe (1) angeordnet ist.

11. Vorrichtung zum Anschließen eines Staubbeutels (40) nach einem der Ansprüche 1 bis 9 in einem Staubsaugergestell (86), **dadurch gekennzeichnet, dass** die Kartonscheibe (60) des Beutels in einem Auffangbehälter (70) an Stelle einer der Wände des Auffangbehälters (70) angeordnet ist, und dass das Gestell (86) eine Aufnahme (90) des Auffangbehälters (70) mit bezüglich des Auffangbehälters komplementärer Form aufweist, und dass ein Stutzen (92) zur Luftverbindung am Staubsaugergestell (86) angeschlossen ist, wobei das Ende dieses Stutzens (92) einen im Wesentlichen kreisförmigen Querschnitt aufweist und auf der Gleitbahn des Auffangbehälters (70) angeordnet ist, wobei die Kartonscheibe (60) gegenüber dem Stutzen (92) angeordnet ist.

12. Vorrichtung zum Anschließen eines Staubbeutels (40) in einem Staubsaugergestell (54, 86) nach Anspruch 10 oder 11, **dadurch gekennzeichnet, dass** der Durchmesser des Endes (56) des Stutzens (50, 92) sehr geringfügig kleiner als der Durchmesser der Löcher (34, 26) der unteren Lage (30) und der Klappe (20) ist.

13. Vorrichtung zum Anschließen eines Staubbeutels (40) in einem Staubsaugergestell (54, 86) nach Anspruch 12, **dadurch gekennzeichnet, dass** das Ende (56) des Stutzens (50, 92) eine konische Form aufweist.
